# EUROPÄISCHE PATENTSCHRIFT

(11) **EP 0 943 435 B1**
(45) Veröffentlichungstag und Bekanntmachung des Hinweises auf die Patenterteilung: **05.02.2003**
(21) Anmeldenummer: 99102756.6
(22) Anmeldetag: 22.02.1999
(51) Int. Cl.: B41F 23/04, F26B 13/18

(54) **Kühlwalze**
Cooling cylinder
Cylindre réfrigérant

(30) Priorität: 20.03.1998 DE 19812149
(43) Veröffentlichungstag der Anmeldung: 22.09.1999
(73) Patentinhaber: Heidelberger Druckmaschinen Aktiengesellschaft, 69115 Heidelberg (DE)
(72) Erfinder: De Vroome, Clemens Johannes Maria, 5835 BB Beugen (NL)
(74) Vertreter: Hörschler, Wolfram Johannes, Dipl.-Ing.

(56) Entgegenhaltungen:
- EP-A- 0 346 046
- EP-A- 0 468 219
- US-A- 4 920 881

## Beschreibung

Die vorliegende Erfindung bezieht sich auf eine Kühlwalze für die graphische Industrie insbesondere zur Kühlung einer bedruckten Materialbahn in einer Rotationsdruckmaschine.

US 4920,881 offenbart ein Verfahren zur Kühlung heißer Materialbahnen. Die Offenbarung bezieht sich auf ein Kühlverfahren einer heißen Materialbahn während diese eine rotierende thermisch leitfähige Kühlwalze passiert, welche mit einem umlaufenden Kühlmedium versehen ist. In Übereinstimmung mit US 4, 920, 881 wird der Kühlwalze ein Kühlmedium in flüssiger Form zugeführt, bei einer Temperatur und einem Druck, der dem Kühlmedium erlaubt, in flüssiger Form vorzuliegen, wobei die Temperatur oberhalb des Taupunktes liegt. Der Siedepunkt des Kühlmediums liegt niedrig genug, um durch Verdampfung des flüssigen Kühlmittels eine Wärmeabsorbtion in der Kühlwalze zu ermöglichen. Anschließend wird der Kühlmitteldampf von der Kühlwalze entzogen und kondensiert in die flüssige Phase, um anschließend wieder der Kühlwalze zugeführt zu werden. Kühlmedien, die hier typischerweise verwendet werden, sind flourierte Kohlenwasserstoffe.

EP-0468219A1 offenbart einen Kühlwalzenstand mit einer Vielzahl von Kühlwalzen. Mittels dieser Lösung aus dem Stand der Technik werden Grenzschichten von umgebender Luft und Öldämpfe, die beiderseits der passierenden Bahn anhaften, dissipiert, während die Bahn sich durch den Kühlwalzenstand bewegt. Die Kühlwalzen sind in Rahmen gelagert, welche zueinander jeweils justierter sind. Durch Bewegung der jeweiligen Rahmen können die Kühlwalzen Positionen annehmen, in welche Teile der sich bewegenden Materialbahnen auf gegenüberliegenden Seiten die Kühlwalzen teilweise umschlingen, wobei die Kühlwalzen in einer geringen Entfernung voneinander gehalten werden um somit eine die Grenzschicht abbauende Zone bilden. Die diesen Abschnitten der Materialbahn anhängenden Grenzschichten werden in engem Kontakt zueinander gehalten und werden in der Grenzschicht diszipierenden Zone abgebaut.

Schließlich ist aus EP 0 346 046 A2 eine Kühlwalze bekannt geworden. Dieses Dokument offenbart eine Kühlwalze für die Kühlung einer Materialbahn beispielsweise einer bedruckten Materialbahn, wie sie in der graphischen Industrie verwendet wird, und in welcher ein gleichmäßige Temperatur über die Kühlwalzenbreite aufrechterhalten wird. An äußeren Lagern ist ein äußerer Kühlwalzenkörper und ein innerer Kühlwalzenkörper gelagert. Der innere Kühlwalzenkörper ist auf inneren Enden einander gegenüberliegender Lagerungspunkte gelagert und der äußere Kühlwalzenköper ist derart gelagert, daß er um den inneren Kühlwalzenkörper rotieren kann. Kühlmedium wird durch einen Lagerunspunkt durch ein Ende der Kühlwalzenanordnung eingeleitet, in ein zentrales Rohr, in welchem das Kühlmittel gleichmäßig in einem ringförmigen Raum zwischen den äußeren und dem inneren Kühlwalzenköper fließt und welcher sich gleichmäßig zwischen dem inneren und äußeren Kühlwalzenkörper erstreckt. Der auf diese Weise erfolgende Kühlmittelfluß führt zu einem verbesserten Wärmetransport vom äußeren rotierenden Kühlwalzenmantel zum umlaufenden Kühlmedium. Erhitztes Kühlmittel wird in der zentralen Röhre gesammelt und verläßt die zentrale Röhre durch einen der Lagerungspunkte. Turbulenzinduzierende Stangen zwischen dem inneren und äußeren Kühlwalzenkörper führen eine Turbulenz im Kühlmittel herbei, wodurch der Wärmeübergang erheblich verbessert wird.

Bis heute werden einfache doppelwandige Kühlwalzen und doppelwandige Kühlwalzen mit einem spiralförmigen Kanal verwendet. Der spiralförmige Kanal dient dazu, das Kühlmedium gleichmäßig zwischen dem äußeren und dem inneren Mantel der Kühlwalze zu führen. Trotz der Verwendung des spiralförmigen Kanals innerhalb der Kühlwalze bleibt das Problem eines inhomogenen Wärmetransportes auf einer Kühlwalzenoberfläche bestehen, welches ein seitliches Verlaufen der Materialbahn auf den Kühlwalzenoberflächen zur Folge hat, hervorgerufen durch kleine, auch kleinste, Änderungen im Kühlwalzendurchmesser welche verursacht werden durch besagte Temperaturdifferenzen. Weiterhin offeriert die vorgeschlagene Lösung einer doppelwandigen Kühlwalze nur wenige bis gar keine Möglichkeiten zur Temperaturanpassung.

Anstrengungen, um diese Nachteile der oben skizzierten doppelwandigen Kühlwalze auszuräumen, wurden bereits unternommen - beispielsweise durch Anschluß mehrerer Kühlmediumkreisläufe welche an einen Kühlwalzenstand integriert wurden, um Kühlmedien auf verschiedenem Temperaturniveau bereitzustellen. Zusätzlich wurden Kühlmittelüberbrückungen konstruiert, welche neben einer Dreiwegepumpe auch entsprechende Leitungssystem umfassen. Die damit einhergeheden Resultate allerdings rechtfertigen die damit verbundenen Kosten und das damit erzielbare Resultat dieser Anstrengungen nicht.

Ausgehend vom skizzierten Stand der Technik liegt der vorliegenden Erfindung die Aufgabe zugrunde, die Kühlwalzentemperaturen auf einfache Weise zu beeinflussen.

Eine weitere Aufgabe der vorliegenden Erfindung ist das Verhindern des Auftretens von Ölkondensat auf den Oberflächen der entsprechenden Kühlwalzen.

Erfindungsgemäß werden diese Aufgaben durch die Merkmale des Anspruches 1 gelöst.

Die skizzierte Lösung geht einher mit einer vielfältigen Anzahl von Vorteilen. Da das Kühlmedium allen Mischkammern gleichzeitig zugeführt wird, kann sich innerhalb der Kühlwalze keine Zone mit einem zum zugeführten Kühlmedium unterschiedlicher Temperatur ausbilden. Das Verhältnis der Kühlmedienflüsse in eine jeweilige Mischkammer durch die Zulauföffnungen zum Kühlmediumfluß durch die Überströmöffnungen bleibt über die gesamte Breite der erfindungsgemäßen Kühlwalze konstant. Die Oberfläche der erfindungsgemäßen Kühlwalze ist allzeit in Kontakt mit einem Kühlmedium, welches über die gesamte Kühlwalzenbreite gleiche Temperatur aufweist. Dadurch stellt sich, unabhängig vom Fluß des Kühlmediums, ein über die Kühlwalzenbreite gleichmäßiges Temperaturprofil ein. Durch die wasserstrahlartige Zufuhr des Kühlmediums in die einzelnen Mischkammem der Kühlwalze wird innerhalb der Mischkammem eine Rezirkulationsströmung angeregt, die zur Entstehung eines gleichmäßigen Temperaturprofils beiträgt.

Alle Mischzonen stehen mit der zentralen Versorgungsleitung für das Kühlmedium in Verbindung, so daß die Mischzonen gleichzeitig mit Kühlmedium beaufschlagt werden. Der Querschnitt der Zulauföffnungen nimmt über die Breite der Kühlwalze gesehen zu, um zu gewährleisten, daß das Verhältnis zwischen frischem Kühlmittelzulaufstrom in eine Mischzone zum resultierenden Kühlmittelstrom in diese Mischzone über die Breite der Kühlwalz konstant bleibt. In einfacher Weise läßt sich die zentrale Versorgungsleitung an einer der Stirnseiten der Kühlwalze befestigen.

In einer Ausführungsform des der Erfindung zugrunde liegenden Gedankens hat die zentrale Versorgungsleitung eine kegelförmige Form, wobei das sich verjüngende Ende auf das ablaufseitige Ende der Kühlwalze weist. Dadurch entsteht zwischen der innenseitigen Oberfläche der Kühlwalze und der Außenseite der kegelförmig zulaufenden zentralen Versorgungsleitung ein trichterförmiger Strömungsbereich. Der trichterförmige Strömungsbereich, der sich über die Breite der Kühlwalze erstreckt, erlaubt eine gleichmäßige Verteilung der des Kühlmediums und demzufolge ein gleichmäßiges Temperaturprofil.

Ein anderes Ausführungsbeispiel der vorliegenden Erfindung betrifft eine Kühlwalze mit einer zentralen Versorgungsleitung, deren Querschnitt über die Breite der Kühlwalze gesehen konstant bleibt. Bei diesem Ausführungsbeispiel werden die Mischzonen durch Scheidewände gebildet, die an der zentralen Versorgungsleitung befestigt sind. Die Scheidewände können ringförmig ausgebildet oder als kreisförmige Platten ausgeführt an der zentralen Versorgungsleitung befestigt sein. Da ein Überströmen des resultierenden Kühlmittelstromes von einer in eine benachbarte Mischzone stattfindet, umfassen die Scheidewände Öffnungen, so daß der resultierende Kühlmittelstrom jeweils passieren kann. Die entsprechenden Querschnittsflächen der Überströmöffnungen zwischen den Mischzonen nehmen über die Breite der Kühlwalze gesehen zu, da auch der resultierende Kühlmittelstrom von einer Mischzone in die benachbarte Mischzone über die Breite der Kühlwalze gesehen hin zunimmt. Proportional dazu nimmt auch der frische Kühlmittelstrom in die Mischzonen zu, um das Verhältnis der Kühlmittelströme über die Breite der Kühlwalze gesehen konstant zu halten.

Die erfindungsgemäßen Kühlwalzen können in Kühlwalzenständen Verwendung finden. Abhängig von der Geschwindigkeit der bedruckten Materialbahn, kann die Anzahl von Kühlwalzen in einem Kühlwalzenstand zwischen 5 und 9 variieren. Derartige Kühlwalzenstände werden meist hinter Durchlauftrocknern von Rotationsdruckmaschinen installiert, nachdem die Materialbahn eine Anzahl von Druckwerken passiert hat.

Anhand einer Zeichnung sei die Erfindung nachstehend detaillierter erläutert.

Es zeigt:
- Figur 1: eine schematische Darstellung einer doppelwandigen Kühlwalze,
- Figur 2: eine vereinfachte schematische Darstellung einer doppelwandigen Kühlwalze mit integrierter spiralförmiger Windung für das Kühlmedium,
- Figur 3: einen Längsschnitt durch eine erfindungsgemäße Kühlwalze,
- Figur 4: ein weiteres Ausführungsbeispiel einer Kühlwalze mit einer kegelförmigen zentralen Versorgungsleitung und einem trichterförmigen Strömungsbereich,

In Figur 1 ist eine schematische Darstellung einer doppelwandigen Kühlwalze wiedergegeben.

Eine doppelwandige Kühlwalze 1 ist zwischen den Seitenwänden eines Kühlwalzenstandes gelagert, der hier im einzelnen nicht dargestellt ist. Beiderseits der Kühlwalze 1 ist ein Rohrsystem installiert, welches ein Zulaufrohr 4 sowie ein Ablaufrohr 5 für das Kühlmedium umfaßt. Die Fließrichtung des Kühlmediums verläuft von der Einlauf- zur Auslaufseite der Kühlwalze 1. Zwischen einem Innenkörper der Kühlwalze 1 und der äußeren Oberfläche 3 der Kühlwalze besteht ein Hohlraum 2, der ein Vorbeiströmen des Kühlmediums entlang der Innenseite der Oberfläche 3 der Kühlwalze 1 ermöglicht.

Figur 2 gibt eine vereinfachte Darstellung einer doppelwandigen Kühlwalze wieder, welche eine spiralförmige Windung für das Kühlmedium umfaßt.

In dieser aus dem Stande der Technik bekannten Ausführungsform wird mittels einer Drossel 6 der Zufluß des Kühlmediums im Zulaufrohr 4 zur Kühlwalze 1 eingestellt. Die Spiralwindung 7, die sich im Inneren der Kühlwalze erstreckt, läßt das Kühlmedium mit einer gleichmäßigen Strömungsgeschwindigkeit fließen.

Figur 3 zeigt einen Längsschnitt durch eine Kühlwalze gemäß der vorliegenden Erfindung.

Die Kühlwalze 8 umfaßt zwei Stirnseiten 9, 10, eine erste Stirnseite 9 sowie eine zweite Stirnseite 10. In die erste Stirnseite 9 ist ein Zulauf 13 für Kühlmedium integriert, der das Kühlmedium der Kühlwalze 8 zuführt. Die zweite Stirnseite 10 der Kühlwalze 8 umfaßt einen Ablauf 14, durch welchen das Kühlmedium aus der Kühlwalze 8 hinausgeleitet wird. Auf der Zulaufseite des Kühlmediums zur Kühlwalze 8 ist ein Ventil 11 angeordnet, durch welches die Zufuhr von Kühlmedium zur Kühlwalze 8 eingestellt und verschiedene Volumenströme von Kühlmedium zum Inneren der Kühlwalze 8 realisiert werden können. Das Kühlmedium, welches durch den Zulauf 13 zugeführt wird, fließt in Richtung 15 durch das Innere der Kühlwalze 8.

An der bereits erwähnten ersten Stirnfläche 9 der Kühlwalze 8 ist eine zentrale Versorgungsleitung 11 befestigt, die sich in axiale Richtung über den größten Teil der Kühlwalze 8 erstreckt. Am Umfang der zentralen Versorgungsleitung 12 ist eine Vielzahl von Scheidewänden befestigt.

Zwischen der ersten Stirnseite 9 und der Scheidewand 16 ist somit eine erste Mischzone 16.1 gebildet, die sich ringförmig um die zentrale Versorgungsleitung 12 erstreckt. Diese erste Mischzone 16.1 wird durch eine in der zentralen Versorgungsleitung 12 vorgesehene Zulauföffnung 16.3 mit einem Kühlmedium versorgt. Die Scheidewand 16, welche die erste Mischzone 16.1 abtrennt, umfaßt weiterhin eine Überströmöffnung 16.2, welche zwischen der Innenseite der Oberfläche 3 der Kühlwalze 8 und dem Ende der Scheidewand 16 gebildet ist. Sie erlaubt ein Ausströmen des Kühlmediums aus der ersten Mischzone und ein Einströmen des Kühlmediums in die sich anschließende, benachbarte Mischkammer 17.1. Die benachbarte Mischzone 17.1 ist zwischen der eben erwähnten Scheidewand 16 und einer weiteren Scheidewand gebildet, welche an der zentralen Versorgungsleitung 12 befestigt ist. Die weitere Mischzone 17.1 wird durch eine Zulauföffnung 17.3 von der zentralen Versorgungsleitung 12 aus mit Kühlmedium versorgt. Die Scheidewand, welche beispielsweise als kreisförmige Platte ausgeführt sein kann, umfaßt gleichermaßen eine Überströmöffnung 17.2 für das Kühlmedium in die nächste benachbarte Mischzone 18.1.

Anhand der im Zentrum der Kühlwalze 8 gelegenen Mischzone 20.1, die zwischen den zentralen Scheidewänden liegt, seien die Strömungsverhältnisse in einer Mischzone näher erläutert. Die hier gegebene Darstellung trifft gleichermaßen für alle Mischzonen der Kühlwalze 8 gemäß Fig. 3 zu. Über die Zulauföffnung 20.3 in die Mischzone 20.1 eintretendes Kühlmedium gerät in Kontakt mit der Oberfläche 3 der Kühlwalze 8. Nach Kontakt mit der Innenseite der Oberfläche 3 der Kühlwalze 8, teilt sich der Kühlmediumsstrom und fließt entlang der Scheidewände 19 bzw. 20 zum Boden der Mischzone 20.1 zurück. Dort mischt sich das Kühlmedium mit kontinuierlich neu eintretendem Kühlmedium, und hält die Temperatur in der Mischzone konstant. Es wird noch hervorgehoben, daß die Überströmöffnung 20.2 der Mischzone 20.1 derart dimensioniert ist, daß der Kühlmediumsstrom der vorhergehenden Mischzonen 16.1, 17.1, 18.1, 19.1 und 20.1 diese Öffnung passieren kann und sich kein Rückstau bildet.

Neben dem aus den vorhergehenden Mischzonen durch die Überströmöffnung eintretenden Kühlmediumstrom tritt durch die Zulauföffnung 20.3 wasserstrahlartig Kühlmedium aus der zentralen Versorgungsleitung 12 in die Mischzonen 20.1 ein. Dieses frisch eintretende Kühlmedium hat beispielsweise eine Temperatur von 10°C und erwärmt sich bei Kontakt mit der Innenseite der Oberfläche 3 der Kühlwalze 8 beispielsweise auf 13°C. Nach dem Entlangströmen an den Scheidewänden 19 und 20 der Mischzone 20.1 wird sich das zurückströmende Kühlmedium auf beispielsweise ca. 16°C erwärmen, bevor es sich mit dem temperierten durch die Zulauföffnung 20.3 frisch eintretenden Kühlmedium mischt. Auf diese Weise wird Wärme von der Oberfläche 3 der Kühlwalze 8 abgeführt.

Neben der etwa im Zentrum der Kühlwalze 8 angeordneten Mischzone 20.1 sind in Richtung Ablaufseite des Kühlmediums weitere Mischzonen 21.1, 22.1, 23.1 und 24.1 nebeneinanderliegend angeordnet. Das Prinzip der Zufuhr des Kühlmediums durch die entsprechenden Zulauföffnungen 21.3, 22.3, 23.3 und 24.3 sowie das Überströmen des Kühlmediums durch die Überströmöffnung 21.2, 22.2, 23.2 und 24.2 in benachbarte Mischzonen erfolgt nach dem selben Prinzip, wie bereits im Zusammenhang mit den vorerwähnten Mischzonen 16.1, 17.1, 18.1, 19.1 sowie 20.1 beschrieben. Die entlang der zentralen Versorgungsleitung 12 angeordneten, die einzelnen Mischzonen mit Kühlmedium beaufschlagenden Zulauföffnungen 16.3, 17.3, 18.3, 19.3, 20.3, 21.3, 22.3, 23.3 und 24.3 weisen über die Breite der erfindungsgemäßen Kühlwalze 3 gesehen eine kontinuierlich zunehmende Querschnittsfläche auf. Dadurch steigt die Versorgung der Mischzonen 16.1, 17.1, 18.1, 19.1, 20.1, 21.1, 22.1, 23.1 und 24.1 entlang der Breite der Kühlwalz 8 mit Kühlmedium vom "kalten" Ende der Kühlwalze 8 an der ersten Stirnfläche 9 zum "warmen" Ende der Kühlwalze an der zweiten Stirnfläche 10 an. Demnach wird am warmen Ende der Kühlwalze 8 im Bereich der zweiten Stirnfläche 10 eine größere Zulaufmenge an Kühlmedium durch die zentrale Versorgungsleitung 12 in die Mischzonen eingespeist, als am kalten Ende der Külwalze 8 an der ersten Stirnfläche 9. Dies ist in Fig. 3 dadurch angedeutet, daß die aus der zentralen Versorgungsleitung 12 in die einzelnen Mischzonen eintretenden Zulaufmengen 16.4, 17.4, 18.4, 19.4, 20.4, 21.4, 22.4, 23.4 und 24.4 durch Pfeile unterschiedlicher Höhe dargestellt sind, die die unterschiedlich eintretenden Volumenströme darstellen. Die Verbindungslinie, welche die Pfeilspitzen der jeweiligen Zulaufmengen miteinander verbindet, verdeutlicht die Steigerung der Zulaufmenge in die einzelnen Mischkammern zum warmen Ende der Kühlwalze 8 hin.

Der Volumenstrom des zuzuführenden Kühlmediums zur Kühlwalze 8 kann über ein Ventil 11 gesteuert werden, welches in der Zulaufleitung zur Kühlwalze 8 vorgesehen ist. Um Ölkondensat auf den Oberflächen der Kühlwalze 8 eines Kühlwalzenstandes, welcher einen Trockner einer Rotation nachgeordnet ist, zu vermeiden, ist an der Oberfläche der ersten Kühlwalze 3 eine bestimmte Mindesttemperatur erforderlich um dieses Phänomen zu vermeiden. Die stromab hinter der ersten Kühlwalze liegenden Kühlwalze 8 im Kühlwalzenstand haben jeweils höhere Oberflächentemperaturen. Diese Temperaturen hängen vom zu verarbeitenden Bahnmaterial ab, je nachdem ob kalandriertes oder feingestrichenes Papier in der Rotation verarbeitet werden.

Fig. 4 zeigt ein weiteres Ausführungsbeispiel gemäß der vorliegenden Erfindung, in welcher eine kegelförmig ausgestaltete zentrale Versorgungsleitung samt trichterförmiger Strömungsbereiche dargestellt sind. Die Kühlwalze 8 umfaßt eine konisch sich verjüngende zentrale Versorgungsleitung 15, welche an der Stirnseite 9 der Kühlwalze 8 befestigt ist. An der Stirnseite 9 ist der Zulauf 13 angeschlossen, während an der gegenüberliegenden Stirnseite 10 der Kühlwalze 8 der Ablauf 14 angeschlossen ist.

Das kegelförmig zulaufende Ende der zentralen Versorgungsleitung 15 weist in Richtung des ablaufseitigen Endes der Kühlwalze 8. Durch die kegelförmige Gestaltung der zentralen Versorgungsleitung 15 entstehen trichterförmige Strömungsbereiche zwischen der zentralen Versorgungsleitung 15 und der Innenseite der Kühlwalze 8.

Mittels gedachter - strichpunktiert dargestellter - Linien sind die trichterförmigen Strömungsbereiche in verschiedene Mischzonen 16.1 bis 24.1 über die gesamte Breite der Kühlwalze 8 gesehen unterteilt. Diese Unterteilung entspricht der Unterteilung wie bereits in Fig. 3 dargestellt. Jede Mischzone 16.1 bis 24.1 ist mit einer Zulauföffnung 16.3 bis 24.3 für das Kühlmedium versehen. Der Querschnitt der entsprechenden Zulauföffnungen 16.3 bis 24.3 für das Kühlmedium nimmt über die Länge der zentralen Versorgungsleitung 15 hin in der Kühlwalze 8 zu; ähnlich wie die Zulauföffnungen in der zentralen Versorgungsleitung 12 gemäß Fig. 3.

Um ein gleichmäßiges Temperaturprofil über die Breite der Kühlwalze 8 zu erreichen, ist das Verhältnis der Kühlmittelströme in die einzelnen Mischzonen 16.1 bis 24.1 konstant zu halten. In die Mischzone 16.1 strömt lediglich der frische Kühlmittelstrom 16.4 durch die Zulauföffnung 16.3 ein. In der benachbarten Mischzone 17.1 wird das Verhältnis zwischen resultierendem, überströmenden Kühlmittelstrom 16.2 von der Mischzone 16.1 und dem frischen Kühlmittelstrom 17.4 zur Mischzone 17.1 dadurch konstant gehalten, daß ein leicht erhöhter frischer Kühlmittelstrom 17.4 der Mischzone 17.1 zugemischt wird, da der resultierende, überströmende Kühlmittelstrom 16.2 wärmer ist als der dieser Mischzone 16.1 ursprünglich zugeführte frische Kühlmittelstrom 16.3. Angesichts der Kontinuitätsgleichung gilt dies für alle Mischzonen 17.1 bis 17.4, außer für Mischzone 16.1, da dort kein resultierender überströmender Kühlmittelstrom vorliegt, sondern nur ein frischer Kühlmittelstrom 16.4 in die Mischzone 16.1 gelangt.

Das Verhältnis der Kühlmittelströme wird über die Breite der Kühlwalze dadurch konstant gehalten, daß die jeweiligen frischen Kühlmittelströme 17.4 bis 24.4 zu den Mischzonen über die Breite der Kühlwalze 8 gesehen proportional zu den überströmenden, jeweils resultierenden Kühlmittelströmen 16.2 bis 23.2 in den trichterförmigen Strömungsabschnitten anwächst. Dadurch wird ein gleichmäßiges Temperaturprofil an der Kühlwalze 8 gemäß der vorliegenden Erfindung erreicht. Da sich der Kühlmittelströmung in den trichterförmigen Strömungsbereichen keine Strömungshindernisse in den Weg stellen, kann eine gleichmäßige Strömung sowie eine geeignete Wärmeübertragung erzielt werden.

Da nunmehr ein gleichmäßiges Temperaturprofil über die Breite der Kühlwalze 8 gegeben ist, tritt auch das Phänomen der Ölkondensation auf der Oberfläche der Kühlwalzen 8 nicht mehr auf. Ferner kommt es wegen der gleichmäßigen Temperaturverteilung auf der Kühlwalze nunmehr nicht mehr zu einem seitlichen Verlaufen der Materialbahn auf dem Umfang derselben.

### BEZUGSZEICHENLISTE

- 1.: Kühlwalze
- 2.: Hohlraum
- 3.: Oberfläche
- 4.: Zulaufrohr
- 5.: Ablaufrohr
- 6.: Drossel
- 7.: Spiralwindung
- 8.: Kühlwalze
- 9.: Erste Stirnfläche
- 10.: Zweite Stirnfläche
- 11.: Ventil
- 12.: Zentralrohr
- 13.: Zulauf
- 14.: Ablauf
- 15.: Versorgungsleitung
- 16.1: Mischzone
- 16.2: resultierender Kühlmittelstrom
- 16.3: Zulauföffnung
- 16.4: Kühlmittelzulaufstrom
- 17.1: Mischzone
- 17.2: resultierender Kühlmittelstrom
- 17.3: Zulauföffnung
- 17.4: Kühlmittelzulaufstrom
- 18.1: Mischzone
- 18.2: resultierender Kühlmittelstrom
- 18.3: Zulauföffnung
- 18.4: Kühlmittelzulaufstrom
- 19.1: Mischzone
- 19.2: resultierender Kühlmittelstrom
- 19.3: Zulauföffnung
- 19.4: Kühlmittelzulaufstrom
- 20.1: Mischzone
- 20.2: resultierender Kühlmittelstrom
- 20.3: Zulauföffnung
- 20.4: Kühlmittelzulaufstrom
- 21.1: Mischzone
- 21.2: resultierender Kühlmittelstrom
- 21.3: Zulauföffnung
- 21.4: Kühlmittelzulaufstrom
- 22.1: Mischzone
- 22.2: resultierender Kühlmittelstrom
- 22.3: Zulauföffnung
- 22.4: Kühlmittelzulaufstrom
- 23.1: Mischzone
- 23.2: resultierender Kühlmittelstrom
- 23.3: Zulauföffnung
- 23.4: Kühlmittelzulaufstrom
- 24.1: Mischzone
- 24.2: resultierender Kühlmittelstrom
- 24.3: Zulauföffnung
- 24.4: Kühlmittelzulaufstrom
- 25.: Prallplatte
- 26.: Prallplatte
- 27.: Hohlraum
- 28.: Verteilungsbereich
- 29.: Transportrohr
- 30.: Endbereich
- 31.: wärmeübertragender Fluß
- 32.: umlaufender Fluß
- 33.: Ablauföffnung
- 34.: Zulauföffnung

## Patentansprüche

1. Kühlwalze mit einer ersten und einer zweiten Stirnseite (9, 10), wobei in die erste Stirnseite ein Zulauf (13) für ein Kühlmedium und in die zweite Stirnseite ein Ablauf (14) für das Kühlmedium integriert ist, und mit einer zentralen Versorgungsleitung (12, 15), welche eine Vielzahl von Zulauföffnungen (16.3 bis 24.3) umfasst,
**dadurch gekennzeichnet,**
**dass** das Innere der Kühlwalze benachbarte, sich in axialer Richtung der Walze erstreckende Mischzonen (16.1 bis 24.1) aufweist, welche jeweils über eine Zulauföffnung (16.3 bis 24.3) der zentralen Versorgungsleitung (12, 15) und über eine vorhergehende Mischzone (16.1 bis 24.1) mit dem Kühlmedium versorgt werden, wobei das Kühlmedium von seinem zulauf in axialer Richtung zumindest über die axiale Erstreckung einer Mischzone entlang der Innenseite der Kühlwalzenoberfläche zu seinem Ablauf fließt.

2. Kühlwalze gemäß Anspruch 1,
**dadurch gekennzeichnet,**
**daß** der Querschnitt der Zulauföffnungen (16.3 bis 24.3) über die Breite der Kühlwalze (8) hin zunimmt.

3. Kühlwalze gemäß Anspruch 1 oder 2,
**dadurch gekennzeichnet,**
**daß** die zentrale Versorgungsleitung (12, 15) an der ersten Stirnfläche (9) der Kühlwalze (8) befestigt ist.

4. Kühlwalze gemäß einem oder mehrerer der vorhergehenden Ansprüche,
**dadurch gekennzeichnet,**
**daß** die zentrale Versorgungsleitung (15) kegelförmig ausgestaltet ist.

5. Kühlwalze gemäß Anspruch 4,
**dadurch gekennzeichnet,**
**daß** ein trichterförmiger Strömungsbereich zwischen der Oberfläche der Kühlwalze (8) und der kegelförmigen zentralen Versorgungsleitung (15) gebildet ist.

6. Kühlwalze gemäß Anspruch 4 oder 5,
**dadurch gekennzeichnet,**
**daß** das sich verjüngende Kegelende der zentralen Versorgungsleitung (15) dem ablaufseitigen Ende (14) der Kühlwalze (8) zugewandt ist.

7. Kühlwalze gemäß einem oder mehreren der Ansprüche 1 bis 3,
**dadurch gekennzeichnet,**
**daß** der Querschnitt der zentralen Versorgungsleitung (12) über die Breite der Kühlwalze (8) konstant bleibt.

8. Kühlwalze gemäß Anspruch 7,
**dadurch gekennzeichnet,**
**daß** auf der zentralen Versorgungsleitung (12) die Mischzonen (16.1 bis 24.1) voneinander trennende Scheidewände befestigt sind.

9. Kühlwalze gemäß Anspruch 8,
**dadurch gekennzeichnet,**
**daß** die Scheidewände ringförmig ausgebildet sind.

10. Kühlwalze gemäß Anspruch 8,
**dadurch gekennzeichnet,**
**daß** die Scheidewände als kreisrunde Scheiben gestaltet sind.

11. Kühlwalze gemäß Anspruch 9 oder 10,
**dadurch gekennzeichnet,**
**daß** die Scheidewände Überströmöffnungen für den jeweils resultierenden Kühlmittelstrom (16.2 bis 24.2) zwischen den Mischzonen (16.1 und 24.1) aufweisen.

12. Kühlwalze gemäß Anspruch 11,
**dadurch gekennzeichnet,**
**daß** die Querschnitte der Überströmöffnungen zwischen den Mischzonen (16.1 bis 24.1) über die Breite der Kühlwalze (8) hin zunehmen.

13. Kühlwalze gemäß einem oder mehrerer der vorhergehenden Ansprüche,
**dadurch gekennzeichnet,**
**daß** ein frischer Kühlmittelstrom (16.4 bis 24.4) in jeder der Mischzonen (16.1 bis 24.1) proportional zu einem resultierenden Kühlnüttelstrom aus vorhergehenden Mischzonen (16.1 bis 23.1) zur jeweiligen Mischzone (17.1 bis 24.1) zunimmt.

14. Kühlwalze gemäß einem oder mehrerer der vorhergehenden Ansprüche,
**dadurch gekennzeichnet,**
**dass** das Verhältnis der Kühlmittelströme von frischem Kühlmittel, zugeführt durch die Zulauföffnungen (16.3 bis 24.3) der zentralen Versorgungsleitung (12, 15), zu resultierendem Kühlmittelstrom von vorhergehenden Mischzonen (16.1 bis 24.1) über die Breite der Kühlwalze (8) konstant bleibt.

15. Kühlwalzenstand mit einer Mehrzahl von Kühlwalzen,
**gekennzeichnet durch**
mindestens eine Kühlwalze (8) gemäß einem oder mehrerer der vorhergehenden Ansprüche.

16. Rotationsdruckmaschine,
**gekennzeichnet durch**
mindestens eine Kühlwalze (8) gemäß einem oder mehrerer der Ansprüche 1 bis 14 oder einen Kühlwalzenstand gemäß Anspruch 15.

## Claims

1. Chill roller with a first and a second side portion (9, 10), whereby a supply line (13) for a coolant is integrated into the first side portion and a discharge pipe (14) for the coolant is integrated into the second side portion, and with a central supply pipe (12, 15), which comprises a multitude of supply openings (16.3 to 24.3),
**characterized in**
the interior of the chill roller having neighboring mixing chambers (16.1 to 24.1) extending in axial direction of the roller, each being supplied with the coolant through a supply opening (16.3 to 24.3) of the central supply pipe (12, 15) and through a preceding mixing chamber (16.1 to 24.1), whereby the coolant flows from its supply opening in axial direction at least via the axial extent of a mixing chamber along the interior of the chill roller surface towards its discharge pipe.

2. Chill roller according to claim 1,
**characterized in**
**that** the cross-section of the supply openings (16.3 to 24.3) increases over the width of the chill roller (8)

3. Chill roller according to claim 1,
**characterized in**
**that** the central supply pipe (12, 15) is mounted to a first side portion (9) of the chill roller (8).

4. Chill roller according to one or several of the preceding claims,
**characterized in**
**that** the central supply pipe (15) has a conical shape.

5. Chill roller according to claim 4,
**characterized in**
**that** a funnel-shaped flow region is formed between the surface of the chill roller (8) and the conical central supply pipe (15).

6. Chill roller according to claim 4 or 5,
**characterized in**
**that** the tapering conical ends of the central supply pipe (15) face the discharge pipe (14) of the chill roller (8).

7. Chill roller according to one or several of claims 1 to 3,
**characterized in**
**that** the cross-section of the central supply pipe (12) remains constant over the width of the chill roller (8).

8. Chill roller according to claim 7,
**characterized in**
**that** the mixing chambers (16.1 to 24.1) are separated from each other by separating portions.

9. Chill roller according to claim 8,
**characterized in**
**that** the separating portions have an annular shape.

10. Chill roller according to claim 8,
**characterized in**
**that** the separating portions are circular plates.

11. Chill roller according to claim 9 or 10,
**characterized in**
**that** the separating portions form overflow openings between the mixing chambers (16.1 and 24.1) for the respectively resulting coolant flow (16.2 to 24.2)

12. Chill roller according to claim 11,
**characterized in**
**that** the cross section of the overflow openings between the mixing chambers (16.1 to 24.1) increase over the width of the chill roller (8).

13. Chill roller according to one or several of the preceding claims
**characterized in**
**that** a new coolant flow (16.4 to 24.4) in each of the mixing chambers (16.1 to 24.1) increases in proportion to a resulting coolant flow from the preceding mixing chambers (16.1 to 23.1) to the respective mixing chamber (17.1 to 24.1).

14. Chill roller according to one or several of the preceding claims,
**characterized in**
**that** the ratio of the coolant flow of new coolant, supplied through the supply openings (16.3 to 24.3) of the central supply pipes (12, 15), remains constant to resulting coolant flows from preceding mixing chambers (16.1 to 24.1) across the width of the chill rollers (8).

15. Chill roller stand comprising a plurality of chill rollers,
**characterized in**
at least one chill roller (8) according to one or several of the preceding claims.

16. Rotary printing press
**characterized in**
at least one chill roller (8) according to one or several of claims 1 to 14 or a chill roller stand according to claim 15.

## Revendications

1. Cylindre réfrigérant avec une première et une deuxième faces frontales (9, 10), sachant que dans la première face frontale est intégrée une amenée (13) pour un fluide de réfrigération, et que dans la deuxième face frontale est intégrée une évacuation (14) pour le fluide de réfrigération, et avec une conduite d'alimentation centrale (12, 15) comprenant une pluralité d'ouvertures d'amenée (16.3 à 24.3),
**caractérisé en ce que**
l'intérieur du cylindre réfrigérant présente des zones de mélange (16.1 à 24.1) voisines, s'étendant en direction axiale du cylindre, qui sont respectivement en fluide de réfrigération, par l'intermédiaire d'une ouverture d'amenée (16.3 à 24.3) de la conduite d'alimentation centrale (12, 15) et par l'intermédiaire d'une zone de mélange (16.1 à 24.1) amont, sachant que le fluide de réfrigération s'écoule en direction axiale, au moins sur l'étendue axiale d'une zone de mélange, le long la face intérieure de la surface du cylindre réfrigérant, de son amenée vers son évacuation.

2. Cylindre réfrigérant selon la revendication 1,
**caractérisé en ce que**
la section transversale des ouvertures d'amenée (16.3 à 24.3) va en augmentant sur la largeur du cylindre réfrigérant (8).

3. Cylindre réfrigérant selon la revendication 1 ou 2,
**caractérisé en ce que**
la conduite d'alimentation centrale (12, 15) est fixée sur la première face frontale (9) du cylindre réfrigérant (8).

4. Cylindre réfrigérant selon l'une ou plusieurs des revendications précédentes,
**caractérisé en ce que**
la conduite d'alimentation centrale (15) est de forme conique.

5. Cylindre réfrigérant selon la revendication 4,
**caractérisé en ce qu'**une zone d'écoulement en forme d'entonnoir est formée entre la surface du cylindre réfrigérant (8) et la conduite d'alimentation centrale (15) conique.

6. Cylindre réfrigérant selon la revendication 4 ou 5,
**caractérisé en ce que**
l'extrémité de cône, allant en s'effilant, de la conduite d'alimentation centrale (15) est tournée vers l'extrémité (14) située côté évacuation du cylindre réfrigérant (8).

7. Cylindre réfrigérant selon l'une ou plusieurs des revendications 1 à 3,
**caractérisé en ce que**
la section transversale de la conduits d'alimentation centrale (12) reste constante sur la largeur du cylindre réfrigérant (8).

8. Cylindre réfrigérant selon la revendication 7,
**caractérisé en ce que**
des parois de séparation, isolant les unes des autres les zones de mélange (16.1 à 24.1), sont fixées sur la conduite d'alimentation centrale (12).

9. Cylindre réfrigérant selon la revendication 8,
**caractérisé en ce que**
les parois isolantes sont en forme d'anneau.

10. Cylindre réfrigérant selon la revendication 8,
**caractérisé en ce que**
les parois isolantes sont en forme de disque circulaire.

11. Cylindre réfrigérant selon la revendication 9 ou 10,
**caractérisé en ce que**
les parois isolantes présentant des ouvertures de déversement pour chaque écoulement de fluide de réfrigération (16.2 à 24.2) résultant, entre les zones de mélange (16.1 et 24.1).

12. Cylindre réfrigérant selon la revendication 11,
**caractérisé en ce que**
les sections transversales des ouvertures de déversement entre les zones de mélange (13.1 à 16.4) vont en augmentant sur la largeur du cylindre réfrigérant (8).

13. Cylindre réfrigérant selon l'une ou plusieurs des revendications précédentes,
**caractérisé en ce qu'**
un flux de fluide de réfrigération (16.4 à 24.4) frais, dans chacune des zones de mélange (16.1 à 24.1), augmente de façon proportionnelle à un flux de fluide de réfrigération résultant, issu des zones de mélange (16.1 à 23.1) précédentes, en direction de la zone de mélange (16.1 à 24.1) respective.

14. Cylindre réfrigérant selon l'une ou plusieurs des revendications précédentes,
**caractérisé en ce que**
le rapport des flux de fluide de réfrigération du fluide de réfrigération frais, amené par les ouvertutes d'amenée(16.3 à 24.3) de la conduite d'alimentation centrale (12, 15), du flux de fluide de réfrigération résultant, issu des zones de mélange (16.1 à 24.1) amont, reste constant sur la largeur du cylindre réfrigérant (8).

15. Banc à cylindres réfrigérants, comportant une pluralité de cylindres réfrigérants,
**caractérisé**
**par** au moins un cylindre réfrigérant (8) selon l'une ou plusieurs des revendications précédentes.

16. Machine à imprimer rotative,
**caractérisée**
**par** au moins un cylindre réfrigérant (8) selon l'une ou plusieurs des revendications 1 à 14, ou bien un banc à cylindres réfrigérants selon la revendication 15.
